# EUROPÄISCHE PATENTSCHRIFT

(11) **EP 4 172 391 B1**
(45) Veröffentlichungstag und Bekanntmachung des Hinweises auf die Patenterteilung: **23.04.2025**
(21) Anmeldenummer: 21729836.3
(22) Anmeldetag: 26.05.2021
(51) Int. Cl.: D01G 19/20, D01G 19/26

(54) **GETRIEBEEINHEIT FÜR EINE KÄMMMASCHINE UND KÄMMMASCHINE MIT GETRIEBEEINHEIT**
GEAR UNIT FOR A COMBING MACHINE AND COMBING MACHINE COMPRISING A GEAR UNIT
BOÎTE À ENGRENAGES POUR UNE PEIGNEUSE ET PEIGNEUSE COMPRENANT UNE BOÎTE À ENGRENAGES

(30) Priorität: 30.06.2020 DE 102020117233
(43) Veröffentlichungstag der Anmeldung: 03.05.2023
(73) Patentinhaber: Trützschler Group SE, 41199 Mönchengladbach (DE)
(72) Erfinder: MEIER, Dirk, 41199 Mönchengladbach (DE)
(86) Internationale Anmeldenummer: PCT/EP2021/063997
(87) Internationale Veröffentlichungsnummer: WO 2022/002488

(56) Entgegenhaltungen:
- EP-A2- 0 936 292
- EP-A2- 2 570 525
- CH-A1- 714 582
- CN-U- 202 954 168
- DE-A1- 19 612 808

## Beschreibung

Die Erfindung betrifft eine Getriebeeinheit einer Kämmmaschine für die Spinnereivorbereitung gemäß dem Oberbegriff des Anspruches 1. Insbesondere betrifft die Erfindung eine Getriebeeinheit aufweisend eine Antriebshauptwelle, die über ein Hauptantriebsrad mittels eines Antriebsmotors antreibbar ist, eine Zangenwelle, die mit einer an das Hauptantriebsrad angebundenen Kurbelschwinge in eine oszillierende Hin- und Herdrehbewegung versetzbar ist, eine Koppelschwinge, die mit der Zangenwelle verbunden ist, derart, dass die Koppelschwinge von der Zangenwelle oszillierend drehbewegbar ist, und wobei die Getriebeeinheit weiterhin ein Abreißzylindergetriebe aufweist, das zum Antrieb wenigstens eines Abreißzylinders eingerichtet ist, und wobei das Abreißzylindergetriebe über die Antriebshauptwelle kontinuierlich abtreibbar ist und wobei in das Abreißzylindergetriebe mittels der Koppelschwinge die oszillierende Bewegung einbringbar ist, die dem kontinuierlichen Antrieb mittels der Antriebshauptwelle im Abreißzylindergetriebe überlagerbar ist, sodass mit einer Ausgangswelle des Abreißzylindergetriebes eine Pilgerschrittbewegung ausführbar ist. Weiterhin betrifft die Erfindung eine Kämmmaschine mit einer wie obenstehend beschriebenen Getriebeeinheit.

Aus der DE 10 2012 011 030 A1 ist beispielsweise eine Getriebeeinheit für eine Kämmmaschine für die Spinnereivorbereitung bekannt, und die Getriebeeinheit weist als wesentliche strukturelle Bestandteile eine Antriebshauptwelle auf, die ein Zangengetriebe antreibt, wobei das Zangengetriebe zum Antrieb eines Zangenapparates mit einer Oberzange und mit einer Unterzange dient. Weiterhin weist die Getriebeeinheit ein Abreißzylindergetriebe zum Antrieb von zwei Abreißzylindern auf, die mit Gegenabreißzylindern jeweilige Zylinderpaare bilden, zwischen denen das zu kämmende Faserprodukt geführt wird, wobei das Abreißzylindergetriebe in an sich bekannter Weise regelmäßig als Planetengetriebe ausgeführt wird.

Die CN 202954168 U und CH 714582 A1 offenbaren Kämmmaschinen, bei der die Winkelgeschwindigkeit und Winkelbeschleunigung des Phasenverlaufes der Abreißzylinder über dem Kammspiel verändert wird, indem für den Antrieb der Abreißzylinder unrunde Zahnräder oder Kurvenscheiben verwendet werden.

Auch die DE 19612808 A1 offenbart eine Kämmmaschine, bei der die Pilgerschrittbewegung der Abreißwalzen durch einen Modulationsantrieb veränderbar ist.

Die wesentliche Herausforderung bei der Auslegung einer solchen Getriebeeinheit ist die Erzeugung einer sogenannten Pilgerschrittbewegung für die Abreißzylinder der Kämmmaschine und eine möglichst einfache Beeinflussung der Bewegungskurve der Pilgerschrittbewegung. Das Planetengetriebe wird zur Erzeugung der Pilgerschrittbewegung dauerhaft mit einer kontinuierlichen Drehbewegung über die Antriebshauptwelle angetrieben. Diese kontinuierliche Antriebsbewegung wird mit einer weiteren oszillierenden Bewegung überlagert, die mittels einer Schubgelenkstangeneinheit ebenfalls in das Abreißzylindergetriebe eingebracht wird, beispielsweise über eine weitere Komponente des Planetengetriebes wie das Sonnenrad, wodurch an einem Getriebeausgang des Planetengetriebes schließlich die Pilgerschrittbewegung erzeugbar ist, die gewöhnlich direkt in die Abreißzylinder eingeleitet wird. Die oszillierende Bewegung wird über die Schubgelenkstangeneinheit von der oszillierenden Zangenwelle abgegriffen, wobei der Abgriff mittels der Koppelschwinge sowie weiteren Komponenten erfolgt, was energetisch günstig ist, da die oszillierende Zangenwelle zum Antrieb des Zangenapparates ohnehin notwendig ist. Die über die Zangenwelle oszillierend bewegte Koppelschwinge ist auf einer Exzenterbuchse aufgenommen, die auf der Antriebshauptwelle drehbeweglich aufgenommen ist.

Die Zangenwelle wird mittels einer Kurbelschwinge in eine oszillierende Hin- und Herbewegung versetzt, wobei die Kurbelschwinge an das Hauptantriebsrad mit diesem umlaufend angebunden ist, und das Hauptantriebsrad ist mit der Antriebshauptwelle antreibend verbunden, die schließlich mit dem Antriebsmotor angetrieben wird.

Das Abreißzylindergetriebe kann als Planetengetriebe ausgeführt sein, und die Abreißzylinder sind über eine Verteilerstufe beispielsweise aus Stirnrädern gleichermaßen über die Ausgangswelle des Abreißzylindergetriebes angetrieben, wodurch die Abreißzylinder eine fest vorgegebene Bewegungskurve der Pilgerschrittbewegung ausführen, die unmittelbar der Bewegungskurve an der Ausgangswelle des Abreißzylindergetriebes folgt.

Aufgabe der Erfindung ist die Weiterbildung einer Getriebeeinheit einer Kämmmaschine für die Spinnereivorbereitung, wobei die Bewegungskurve der Pilgerschrittbewegung ausgehend von einem Getriebeaufbau gemäß dem Oberbegriff von Anspruch 1 auf einfache Weise beeinflussbar sein soll. Insbesondere soll die Beeinflussung mittels einer elektrischen Steuereinheit ausführbar sein. Weiterhin ist es die Aufgabe der Erfindung, eine Kämmmaschine mit einer solchermaßen verbesserten Getriebeeinheit zu schaffen.

Diese Aufgabe wird ausgehend von einer Getriebeeinheit gemäß dem Oberbegriff des Anspruches 1 und ausgehend von einer Kämmmaschine gemäß Anspruch 8 mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass eine Stellgetriebeeinheit und ein Steuermotor vorgesehen sind, wobei die Ausgangswelle des Abreißzylindergetriebes mit der Stellgetriebeeinheit wirkverbunden ist und wobei der Steuermotor zur Einbringung einer Drehbewegung in die Stellgetriebeeinheit eingerichtet ist, die der Ausgangswelle des Abreißzylindergetriebes mit der Stellgetriebeeinheit überlagerbar ist.

Kerngedanke der Erfindung ist die Weiterbildung der Getriebeeinheit eines Kämmkopfes einer Kämmmaschine mit einer Stellgetriebeeinheit, die mit einem Steuermotor wirkverbunden ist, sodass mit dem elektrisch betätigbaren Steuermotor der Kurvenverlauf der Pilgerschrittbewegung in den Abreißzylindern beeinflusst werden kann, während der Kurvenverlauf der Grund-Pilgerschrittbewegung an der Ausgangswelle des Abreißzylindergetriebes unverändert verbleiben kann. Beispielsweise kann die Winkelgeschwindigkeit und Winkelbeschleunigung des Phasenverlaufes der Abreißzylinder über dem Kammspiel verändert werden.

Ein Vorteil der erfindungsgemäßen Anordnung einer Stellgetriebeeinheit an der Ausgangswelle des Abreißzylindergetriebes ist die Nachrüstbarkeit, da die Verbindung der Ausgangswelle zu den Abreißzylindern auf einfache Weise gelöst werden können und die erfindungsgemäße Stellgetriebeeinheit kann an die Ausgangswelle angeschlossen werden, um schließlich die Abreißzylinder an den Getriebeausgang der Stellgetriebeeinheit anzuordnen. Der Steuermotor kann in baulicher Einheit mit der Stellgetriebeeinheit ausgeführt sein, und mit dem Steuermotor kann eine definierte Drehbewegung in die Stellgetriebeeinheit eingeleitet werden, ähnlich der definierten Oszillationsbewegung, die von der Zangenwelle über die Koppelschwinge in das Abreißzylindergetriebe eingeleitet wird.

Dabei ist die Stellgetriebeeinheit als ein Planetengetriebe ausgeführt, das im Antriebsstrang zwischen dem Abreißzylindergetriebe und den Abreißzylindern angeordnet ist. Die Ausführung des die Stellgetriebeeinheit bildenden Planetengetriebes kann identisch sein mit der Ausführung des Abreißzylindergetriebes, das auch als Planetengetriebe ausgeführt sein kann.

Insbesondere können nach dem Abreißzylindergetriebe vorzugsweise in Form eines Planetengetriebes zwei erfindungsgemäße Stellgetriebeeinheiten an der Ausgangswelle des Abreißzylindergetriebes angeordnet werden, die von der Ausgangswelle zwar gleichermaßen angetrieben werden, aber die jeweilige Steuermotoren aufweisen, sodass ein vorderer und ein hinterer Abreißzylinder getrennt voneinander ansteuerbar sind und zueinander eine abweichende Phasenlage aufweisen können. Insbesondere kann die Einstellung so vorgenommen werden, dass die Phasenlage des hinteren Abreißzylinders der Phasenlage des vorderen Abreißzylinders nacheilt, was durch die zwei Steuermotoren an den jeweiligen Stellgetriebeeinheiten möglich wird.

Gemäß einer weiteren vorteilhaften Ausgestaltung der Erfindung kann die Ausgangswelle mit einem Sonnenrad des die Stellgetriebeeinheit bildenden Planetengetriebes wirkverbunden sein. Weiterhin kann der Steuermotor mit einem Planetenträger des die Stellgetriebeeinheit bildenden Planetengetriebes wirkverbunden sein.

Auch ist es vorteilhaft, wenn die Koppelschwinge auf einer Exzenterbuchse verdrehbar aufgebracht ist, durch die sich die Antriebshauptwelle hindurch erstreckt und mit einer Rundkammwelle zum Antrieb einer Rundkammwalze in Verbindung steht. Die erfindungsgemäße Stellgetriebeeinheit weist einen Wellensatz auf, dessen Wellen sich parallel zu der Antriebshauptwelle und/oder parallel zu der Rundkammwelle erstreckt. Dadurch wird die Getriebeeinheit besonders kompakt bauend ausführbar.

Es ist ferner denkbar, dass das Abreißzylindergetriebe mit der Antriebshauptwelle mittels einer Getriebestufe gekoppelt ist und weiterhin mittels einer Schubgelenkstangeneinheit mit der Koppelschwinge gekoppelt ist. Damit ist die Getriebeeinheit in ihrer Grundstruktur in an sich bekannter Bauart ausführbar, und die erfindungsgemäße Stellgetriebeeinheit ist gemeinsam mit dem Steuermotor gut nachrüstbar.

Gemäß eines weiteren Aspektes der Erfindung kann eine Steuereinheit eingerichtet sein, mit der der Steuermotor zur Ausführung einer kontinuierlichen oder diskontinuierlichen, einer periodischen und/oder sich im Ablauf wiederholenden Drehbewegung ansteuerbar ist.

Die Steuereinheit kann gebildet sein durch eine an der Kämmmaschine ohnehin vorhandene Bedieneinheit, oder die Steuereinheit ist integraler Bestandteil der vorhandenen Bedieneinheit. Über die Steuereinheit, die insbesondere ausgeführt ist als interaktive Schnittstelle, kann beispielsweise eine Ansteuerung des Steuermotors erfolgen, um die Phasenlage der Pilgerschrittbewegung der Abreißzylinder gegenüber der Pilgerschrittbewegung der Ausgangswelle des Abreißzylindergetriebes entsprechend zu verstellen.

Die Erfindung richtet sich weiterhin auf eine Kämmmaschine für die Spinnereivorbereitung mit einer Getriebeeinheit gemäß vorstehender Beschreibung. Dabei kann die Kämmmaschine mehrere Kämmeinheiten mit jeweiligen Getriebeeinheiten aufweisen, wobei die Steuereinheit zentral eingerichtet sein kann und zur Ansteuerung aller Steuermotoren jeder Getriebeeinheit ausgebildet sein kann. Selbstverständlich können die mehreren Getriebeeinheiten insbesondere bezüglich der Phasenlage der Abreißwalzen mittels der jeweils identischen Ansteuerung der Steuermotoren in jedem der Kämmköpfe gleichermaßen verstellt werden, insbesondere über eine einheitliche Bedienung einer aller Kämmköpfe gemeinsamen Steuereinheit.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Fig. 1: eine Getriebeeinheit für eine Kämmmaschine gemäß dem Stand der Technik,
- Fig. 2: eine Ansicht einer Getriebeeinheit für eine Kämmmaschine mit einer beispielshaft dargestellten Stellgetriebeeinheit gemeinsam mit einem Steuermotor,
- Fig. 3: ein Diagramm, in dem der Kurvenverlauf der Phasenlage der vorderen Abreißwalze und der Phasenlage der hinteren Abreißwalze über der Zeit aufgetragen sind.

Zunächst wird Figur 1 beschrieben, die eine Getriebeeinheit 1 einer Kämmmaschine für die Spinnereivorbereitung zeigt, wobei die beschriebenen Merkmale mit den zugehörigen Bezugszeichen in Figur 2 ebenfalls zu berücksichtigen sind, und in Zusammenhang mit Figur 2 nicht erneut beschrieben werden.

Die Figuren 1 und 2 zeigen jeweils eine Getriebeeinheit 1, wobei die Getriebeeinheit 1 gemäß Figur 1 einen Stand der Technik wiedergibt, wohingegen in Figur 2 die Merkmale der Erfindung gesondert beschrieben werden.

Die Getriebeeinheit 1 weist eine Antriebshauptwelle 10 auf, die über ein Hauptantriebrad 11 mittels eines Antriebsmotors 27 angetrieben wird. Der Antriebsmotor 27 treibt zunächst eine Nebenwelle 30 an, die Teil eines Nebengetriebes 31 ist, wobei das Nebengetriebe 31 beispielsweise Tischkalanderwalzen 32 und beispielsweise Lieferwalzen 33 antreibt.

Auf der Nebenwelle 30 ist ein Zahnrad 34 aufgebracht, welches mit dem Hauptantriebsrad 11 ineinander greift, und das Hauptantriebsrad 11 weist eine starre Verbindung zur Antriebshauptwelle 10 auf, die folglich ebenfalls vom Antriebsmotor 27 kontinuierlich drehend angetrieben wird.

Die Antriebshauptwelle 10 wirkt über ein Zwischengetriebe 35 mit einer Rundkammwelle 21 zusammen, über die eine Rundkammwalze 22 angetrieben wird. Weiterhin ist mit der Antriebshauptwelle 10 eine Getriebestufe 25 verbunden, über die das Abreißzylindergetriebe 16 zum Antrieb der Abreißzylinder 17 und 18 kontinuierlich angetrieben wird, wobei das Abreißzylindergetriebe 16 als Planetengetriebe ausgebildet ist und die Abreißzylinder 17 und 18 direkt mit der Pilgerschrittbewegung antreibt.

An dem Hauptantriebsrad 11 ist eine Kurbelschwinge 13 an einem außermittigen Punkt angeordnet, über die in die Zangenwelle 12 eine oszillierende Bewegung eingeleitet wird. Die oszillierende Bewegung wird von der Zangenwelle 12 in einen nicht näher dargestellten Zangenapparat überführt, um wenigstens eine Oberzange des Zangenapparates relativ zu einer Unterzange oszillierend zu bewegen, um den Faserstrang zwischen Oberzange und Unterzange freizugeben und diesen wieder zu halten.

Die Zangenwelle 12 ist über einen Koppelarm 36 weiterhin mit der Koppelschwinge 14 verbunden, und die oszillierende Bewegung der Zangenwelle 12 wird über den Koppelarm 36, der an der Zangenwelle 12 starr befestigt ist, in die Koppelschwinge 14 eingeleitet. Die Koppelschwinge 14 kann dabei auf einer Exzenterbuchse 15 die Drehschwingbewegung ausführen, die auf der Antriebshauptwelle 10 selbst verdrehbar aufgebracht ist.

Auf einer gegenüberliegenden Seite der Anbindung des Koppelarms 36 ist die Koppelschwinge 14 mittels einer Schubgelenkstangeneinheit 26 mit dem Abreißzylindergetriebe 16 verbunden, sodass mit der schwingenden Bewegung der Koppelschwinge 14 eine diskontinuierliche, jedoch periodische Schwingbewegung in das Abreißzylindergetriebe 16 eingebracht wird, die sich der kontinuierlichen Drehbewegung aus der Antriebshauptwelle 10 und der Getriebestufe 25 überlagert. Im Ergebnis können die Abreißzylinder 17 und 18 mit der geforderten Pilgerschrittbewegung angetrieben werden.

Weiterhin gezeigt ist ein Bürstenmotor 37 zum Antrieb einer Putzbürste 38, und es ist ein Motor 39 vorgesehen, der zumindest zum Antrieb von zwei Wickelwalzen 40 dient, auf denen der Faserwickel aufgelegt wird.

Eine Koppelstange 28 ist als Verbindung zwischen dem Hauptantriebsrad 11 und der Exzenterbuchse 15 eingerichtet. Über die Koppelstange 28 wird eine Drehbewegung in die Exzenterbuchse 15 eingebracht, die eine Zwangsdrehung der Exzenterbuchse 15 in Abhängigkeit der Drehung des Hauptantriebrades 11 erzeugt.

Figur 2 zeigt im Vergleich zu Figur 1 eine erfindungsgemäß erweiterte Getriebeeinheit 1, die eine Stellgetriebeeinheit 20 aufweist. Die Stellgetriebeeinheit 20 ist an der Ausgangswelle 19 des Abreißzylindergetriebes 16 angebunden, sodass über die Ausgangswelle 19 bereits eine Pilgerschrittbewegung in die Stellgetriebeeinheit 20 eingeleitet wird. Die Ausgangswelle 19 ist hierfür mit einem Sonnenrad 29 verbunden, das Teil des als Planetengetriebe ausgebildeten Abreißzylindergetriebes 16 darstellt.

Ruht der Steuermotor 23, so führen die Abreißzylinder 17 und 18 die Pilgerschrittbewegung in der Phasenlage aus, die auch über die Ausgangswelle 19 in die Stellgetriebeeinheit 20 eingeleitet wird.

Wird der Steuermotor 23 aktiviert, so verdreht dieser über eine Steuerwelle 42 einen Planetenträger 41 der als Planetengetriebe ausgeführten Stellgetriebeeinheit 20, sodass die Abreißzylinder 17 und 18 schließlich der Phasenlage P1 der Pilgerschrittbewegung der Ausgangswelle 19 je nach Einstellung vor oder nacheilen.

Ist der Steuermotor 23 beispielweise als Servomotor ausgeführt, so kann bei Aktivierung des Servomotors die Phasenlage P2 erzeugt werden, die von der Phasenlage P1 abweicht, insbesondere zwischen den Umkehrpunkten U1 und U2, wie in Figur 3 gezeigt.

In Figur 3 ist hierfür auf der Abszisse die Zeit t in ms aufgetragen, über der die Abreißzylinder 17 und 18 die Drehbewegung mit dem Winkel α ausführen. Letzterer ist auf der Ordinate aufgetragen. Angesteuert wird der Steuermotor 24 mittels einer Steuereinheit 24, insbesondere mittels eines berührungsempfindlichen Bildschirms.

Werden die Abreißzylinder 17, 18 - im Unterschied zu dieser Erfindung - mit je einem Servomotor angetrieben und angesteuert, so dass die Winkelgeschwindigkeit und Winkelbeschleunigung des Phasenverlaufes jedes Abreißzylinders 17, 18 separat anzusteuerbar ist, hat das den Nachteil der hohen Investitionskosten. Darüber hinaus steigt der Energieverbrauch, da die Nachbildung der Pilgerschrittbewegung durch die Servomotoren bei Drehzahlen von über 500 U/min durch die permanente Beschleunigung und Abbremsung viel Energie verbrauchen und stark erhitzen. Die Erfindung geht daher von der Erkenntnis aus, dass nur eine geringe Phasenabweichung durch eine zwischengeschaltete Stellgetriebeeinheit 20 mit einem Steuermotor 23 ausreichend ist, um eine Phasenabweichung von bis zu +/- 10 % zur Nenndrehzahl der Abreißzylinder 17, 18 zu erreichen. Denn die Nenndrehzahl und die erforderliche Energie durch die Getriebeeinheit 1 bzw. das Abreißzylindergetriebe 16 sind bereits vorgegeben und vorhanden, so dass nur noch die Differenz der Bewegungsabweichung in die Getriebeeinheit 1 einzuleiten ist. Die Investitionskosten sind deutlich niedriger als bei der Verwendung von Servomotoren. Der Energieverbrauch ist ebenfalls deutlich niedriger und die erfindungsgemäße Lösung ist nachrüstbar.

Die Erfindung beschränkt sich in ihrer Ausführung nicht auf das vorstehend angegebene bevorzugte Ausführungsbeispiel.

### Bezugszeichen

- 1: Getriebeeinheit
- 10: Antriebshauptwelle
- 11: Hauptantriebsrad
- 12: Zangenwelle
- 13: Kurbelschwinge
- 14: Koppelschwinge
- 15: Exzenterbuchse
- 16: Abreißzylindergetriebe
- 17: Abreißzylinder
- 18: Abreißzylinder
- 19: Ausgangswelle
- 20: Stellgetriebeeinheit
- 21: Rundkammwelle
- 22: Rundkammwalze
- 23: Steuermotor
- 24: Steuereinheit
- 25: Getriebestufe
- 26: Schubgelenkstangeneinheit
- 27: Antriebsmotor
- 28: Koppelstange
- 29: Sonnenrad
- 30: Nebenwelle
- 31: Nebengetriebe
- 32: Tischkalanderwalze
- 33: Lieferwalze
- 34: Zahnrad
- 35: Zwischengetriebe
- 36: Koppelarm
- 37: Bürstenmotor
- 38: Putzbürste
- 39: Motor
- 40: Wickelwalze
- 41: Planetenträger

- P1: Phasenlage der Pilgerschrittbewegung der Ausgangswelle
- P2: Phasenlage der Pilgerschrittbewegung der Abreißzylinder
- U1: Umkehrpunkt
- U2: Umkehrpunkt

- α: Drehwinkel
- t: Zeit in ms

## Patentansprüche

1. Getriebeeinheit (1) einer Kämmmaschine für die Spinnereivorbereitung, aufweisend:
- eine Antriebshauptwelle (10), die über ein Hauptantriebsrad (11) mittels eines Antriebsmotors (27) antreibbar ist,
- eine Zangenwelle (12), die mit einer an das Hauptantriebsrad (11) angebundenen Kurbelschwinge (13) in eine oszillierende Hin- und Herdrehbewegung versetzbar ist,
- eine Koppelschwinge (14), die mit der Zangenwelle (12) verbunden ist, derart, dass die Koppelschwinge (14) von der Zangenwelle (12) oszillierend drehbewegbar ist,
- ein Abreißzylindergetriebe (16), das zum Antrieb wenigstens eines Abreißzylinders (17, 18) eingerichtet ist, und wobei
- das Abreißzylindergetriebe (16) über die Antriebshauptwelle (10) kontinuierlich abtreibbar ist und wobei
- in das Abreißzylindergetriebe (16) mittels der Koppelschwinge (14) die oszillierende Bewegung einbringbar ist, die dem kontinuierlichen Antrieb mittels der Antriebshauptwelle (10) im Abreißzylindergetriebe (16) überlagerbar ist, sodass mit einer Ausgangswelle (19) des Abreißzylindergetriebes (16) eine Pilgerschrittbewegung ausführbar ist,
**dadurch gekennzeichnet, dass**
eine Stellgetriebeeinheit (20) und ein Steuermotor (23) vorgesehen sind, wobei die Ausgangswelle (19) des Abreißzylindergetriebes (16) mit der Stellgetriebeeinheit (20) wirkverbunden ist und wobei der Steuermotor (23) zur Einbringung einer Drehbewegung in die Stellgetriebeeinheit (20) eingerichtet ist, die Drehbewegung der Ausgangswelle (19) des Abreißzylindergetriebes (16) mit der Stellgetriebeeinheit (20) zu überlagern, wobei die Stellgetriebeeinheit (20) als ein Planetengetriebe ausgeführt ist, das zwischen dem Abreißzylindergetriebe (16) und den Abreißzylindern (17, 18) angeordnet ist.

2. Getriebeeinheit (1) nach Anspruch 1, **dadurch gekennzeichnet, dass** die Ausgangswelle (19) mit einem Sonnenrad des die Stellgetriebeeinheit (20) bildenden Planetengetriebes wirkverbunden ist.

3. Getriebeeinheit (1) nach einem der vorhergehenden Ansprüche, **dadurch gekennzeichnet, dass** der Steuermotor (23) mit einem Planetenträger (41) des die Stellgetriebeeinheit (20) bildenden Planetengetriebes wirkverbunden ist.

4. Getriebeeinheit (1) nach einem der vorhergehenden Ansprüche, **dadurch gekennzeichnet, dass** die Koppelschwinge (14) auf einer Exzenterbuchse (15) verdrehbar aufgebracht ist, durch die sich die Antriebshauptwelle (10) hindurch erstreckt und mit einer Rundkammwelle (21) zum Antrieb einer Rundkammwalze (22) in Verbindung steht.

5. Getriebeeinheit (1) nach einem der vorhergehenden Ansprüche, **dadurch gekennzeichnet, dass** das Abreißzylindergetriebe (16) mit der Antriebshauptwelle (10) mittels einer Getriebestufe (25) gekoppelt ist und weiterhin mittels einer Schubgelenkstangeneinheit (26) mit der Koppelschwinge (14) gekoppelt ist.

6. Getriebeeinheit (1) nach einem der vorhergehenden Ansprüche, **dadurch gekennzeichnet, dass** eine Steuereinheit (24) eingerichtet ist, mit der der Steuermotor (23) zur Ausführung einer kontinuierlichen oder diskontinuierlichen, einer periodischen und/oder sich im Ablauf wiederholenden Drehbewegung ansteuerbar ist.

7. Kämmmaschine für die Spinnereivorbereitung mit einer Getriebeeinheit (1), ausgebildet nach einem der vorgenannten Ansprüche.

8. Kämmmaschine nach Anspruch 7, wenn abhängig vom Anspruch 6, **dadurch gekennzeichnet, dass** die Kämmmaschine
mehrere Kämmeinheiten mit jeweiligen Getriebeeinheiten (1) aufweist, wobei die Steuereinheit (24) zentral eingerichtet ist und zur Ansteuerung aller Steuermotoren (23) jeder Getriebeeinheit (1) ausgebildet ist.

## Claims

1. Gear unit (1) of a combing machine for spinning preparation, having:
- a main drive shaft (10) which can be driven by means of a drive motor (27) by way of a main drive wheel (11),
- a nipper shaft (12) which can be made to move in an oscillating to and fro rotational movement by a four-bar linkage (13) connected to the main drive wheel (11),
- a coupling linkage (14) which is connected to the nipper shaft (12) in such a manner that the coupling linkage (14) can be moved in an oscillating rotating manner by the nipper shaft (12),
- a detaching cylinder gear (16) which is adapted for driving at least one detaching cylinder (17, 18), and wherein
- the detaching cylinder gear (16) can be driven continuously by way of the main drive shaft (10), and wherein
- the oscillating movement can be introduced into the detaching cylinder gear (16) by means of the coupling linkage (14) and can be applied to the continuous drive by means of the main drive shaft (10) in the detaching cylinder gear (16), so that a pilgrim step movement can be performed with an output shaft (19) of the detaching cylinder gear (16), **characterised in that**
an adjusting gear unit (20) and a control motor (23) are provided, wherein the output shaft (19) of the detaching cylinder gear (16) is in operative connection with the adjusting gear unit (20) and wherein the control motor (23) is adapted for introducing a rotational movement into the adjusting gear unit (20) in order to apply the rotational movement to the output shaft (19) of the detaching cylinder gear (16) using the adjusting gear unit (20), wherein the adjusting gear unit (20) is in the form of a planetary gear which is arranged between the detaching cylinder gear (16) and the detaching cylinders (17, 18).

2. Gear unit (1) according to claim 1, **characterised in that** the output shaft (19) is in operative connection with a sun wheel of the planetary gear forming the adjusting gear unit (20).

3. Gear unit (1) according to any one of the preceding claims, **characterised in that** the control motor (23) is in operative connection with a planetary carrier (41) of the planetary gear forming the adjusting gear unit (20).

4. Gear unit (1) according to any one of the preceding claims, **characterised in that** the coupling linkage (14) is rotatably mounted on an eccentric bushing (15) through which the main drive shaft (10) extends and is connected to a circular comb shaft (21) for driving a circular comb roll (22).

5. Gear unit (1) according to any one of the preceding claims, **characterised in that** the detaching cylinder gear (16) is coupled with the main drive shaft (10) by means of a gear stage (25) and is further coupled with the coupling linkage (14) by means of a sliding joint rod unit (26).

6. Gear unit (1) according to any one of the preceding claims, **characterised in that** a control unit (24) can be installed, with which control unit the control motor (23) can be actuated to perform a continuous or discontinuous rotational movement, a periodic rotational movement and/or a rotational movement which repeats in sequence.

7. Combing machine for spinning preparation, having a gear unit (1) formed in accordance with any one of the preceding claims.

8. Combing machine according to claim 7, when dependent from claim 6, **characterised in that** the combing machine has a plurality of combing units having respective gear units (1), wherein the control unit (24) is installed centrally and is configured to actuate all the control motors (23) of each gear unit (1).

## Revendications

1. Unité de transmission (1) d'une peigneuse pour la préparation de filature, comprenant :
- un arbre d'entraînement principal (10) qui peut être actionné par le biais d'une roue motrice principale (11) au moyen d'un moteur d'entraînement (27),
- un arbre à pinces (12) qui peut être mis en mouvement de rotation alternatif oscillant grâce à un mécanisme à manivelle et bielle oscillante (13) relié à la roue motrice principale (11),
- une bielle d'accouplement (14) reliée à l'arbre à pinces (12) de telle sorte que la bielle d'accouplement (14) peut être déplacée en rotation oscillante par l'arbre à pinces (12),
- une transmission du rouleau arracheur (16) aménagée pour l'entraînement d'au moins un rouleau arracheur (17, 18), et dans laquelle
- la transmission du rouleau arracheur (16) peut être menée en continu par le biais de l'arbre d'entraînement principal (10) et dans laquelle
- le mouvement oscillant peut être introduit dans la transmission du rouleau arracheur (16) au moyen de la bielle d'accouplement (14), mouvement qui peut être superposé à l'entraînement continu au moyen de l'arbre d'entraînement principal (10) dans la transmission du rouleau arracheur (16) de manière à pouvoir exécuter un mouvement à pas de pèlerin avec un arbre de sortie (19) de la transmission du rouleau arracheur (16),
**caractérisée en ce que**
une unité de transmission de réglage (20) et un moteur de commande (23) sont prévus, dans laquelle l'arbre de sortie (19) de la transmission du rouleau arracheur (16) est relié de façon opérationnelle avec l'unité de transmission de réglage (20) et dans laquelle le moteur de commande (23) pour introduire un mouvement de rotation dans l'unité de transmission de réglage (20) est paramétré pour se superposer au mouvement de rotation de l'arbre de sortie (19) de la transmission du rouleau arracheur (16) avec l'unité de transmission de réglage (20), dans laquelle l'unité de transmission de réglage (20) est réalisée comme un engrenage planétaire disposé entre la transmission du rouleau arracheur (16) et les rouleaux arracheurs (17, 18).

2. Unité de transmission (1) selon la revendication 1, **caractérisée en ce que** l'arbre de sortie (19) est relié de façon opérationnelle avec un pignon planétaire de l'engrenage planétaire formant l'unité de transmission de réglage (20).

3. Unité de transmission (1) selon l'une des revendications précédentes, **caractérisée en ce que** le moteur de commande (23) est relié de façon opérationnelle avec un support planétaire (41) de l'engrenage planétaire formant l'unité de transmission de réglage (20).

4. Unité de transmission (1) selon l'une des revendications précédentes, **caractérisée en ce que** la bielle d'accouplement (14) est fixée de manière à pouvoir être tournée sur une douille d'excentrique (15), à travers laquelle s'étend l'arbre d'entraînement principal (10) et en liaison avec un arbre à peigne rond (21) pour l'entraînement d'un cylindre de peigne rond (22).

5. Unité de transmission (1) selon l'une des revendications précédentes, **caractérisée en ce que** la transmission du rouleau arracheur (16) est couplée à l'arbre d'entraînement principal (10) au moyen d'un étage de transmission (25) et est en outre couplée à la bielle d'accouplement (14) au moyen d'une unité de bielles articulées (26).

6. Unité de transmission (1) selon l'une des revendications précédentes, **caractérisée en ce qu'**une unité de commande (24) est prévue qui permet de piloter le moteur de commande (23) pour exécuter une rotation continue ou discontinue, périodique et/ou se répétant dans son déroulement.

7. Peigneuse pour la préparation de filature avec une unité de transmission (1) conçue selon l'une des revendications précédentes.

8. Peigneuse selon la revendication 7, **caractérisée en ce que** la peigneuse présente plusieurs unités de peignage avec des unités de transmission (1) correspondantes, dans laquelle l'unité de commande (24) est prévue de manière centralisée et conçue pour piloter tous les moteurs de commande (23) de chaque unité de transmission (1).
